# FASCICULE DE BREVET EUROPEEN

(11) **EP 0 002 637 B1**
(45) Date de publication et mention de la délivrance du brevet: **06.10.1982**
(21) Numéro de dépôt: 78400215.6
(22) Date de dépôt: 06.12.1978
(51) Int. Cl.: A63G 25/00, E04H 3/10

(54) **Dispositif pour le stockage et la mise en place de planchers par éléments juxtaposés notamment pour manèges forains**
Einrichtung für die Einlagerung und die Aufstellung von Böden, bestehend aus nebeneinander liegenden Elementen, insbesondere für Karusselle
Device for storing and laying juxtaposed floor sections, especially for merry-go-rounds

(30) Priorité: 13.12.1977 FR 7737525
(43) Date de publication de la demande: 27.06.1979
(73) Titulaire: REVERCHON, Michel, F-77920 SAMOIS SUR SEINE (FR); REVERCHON, Christian, F-77920 SAMOIS SUR SEINE (FR)
(72) Inventeur: REVERCHON, Michel, F-77920 SAMOIS SUR SEINE (FR); REVERCHON, Christian, F-77920 SAMOIS SUR SEINE (FR)
(74) Mandataire: Lemonnier, André

## Description

La présente invention concerne un dispositif pour la mise en place et le retrait des éléments de plancher d'un manège transportable sur remorque, notamment d'un manège dit auto- skooter, comportant un élément de base solidaire de la remorque formant la partie de base du plancher de la piste avec aux extrémités frontales de cet élément de base deux éléments de parois verticales constituant en général la partie inférieure des piliers verticaux supportant la toiture du manège, des poutrelles perpendiculaires étant disposées latéralement à partir de la partie de base du plancher pour supporter les éléments de plancher.

Dans le cas d'un manège dans lequel le plancher de la remorque servant au transport des éléments est incorporé dans le plancher de la piste, par exemple dans le manège du type décrit dans le FR-A-2 153 797, on a déjà proposé de replier une partie des éléments de la piste en les rabattant pour former les ridelles de la remorque. On ne peut toutefois obtenir de cette manière qu'une longueur de piste limitée et il est nécessaire de compléter cette partie centrale par des éléments placés en bout de part et d'autre de la remorque et des éléments de piste qui en sont solidaires, de sorte que cette solution ne résoud que partiellement le problème. En outre l'utilisation des poutres longitudinales de la couverture comme flèches pour transporter ces éléments lourds oblige à renforcer lesdites poutres qui doivent être conçues pour comporter un chemin de roulement spécialisé occupant toute leur longueur.

Le problème que cherche donc à résoudre la présente invention, est la manipulation, à savoir la pose et le retrait par un dispositif simple des éléments de plancher supplémentaires destinés à former le plancher du manège à partir d'un élément de plancher de base constitué par le plancher de la remorque de transport, les éléments de plancher supplémentaires étant stockés et transportés dans ladite remorque.

La présente invention a donc pour objet un dispositif pour le stockage et la mise en place de planchers par éléments juxtaposés du type ci-dessus comportant sur la face intérieure de chaque élément de paroi verticale se trouvant aux extrémités de l'élément de base du plancher au moins un élément support formant chemin de roulement, les éléments de plancher comportant, à chacune de leurs extrémités et au voisinage du bord destiné à être le plus éloigné de la partie de base du plancher, au moins un moyen susceptible de coopérer avec l'élément support susdit pour suspendre verticalement à l'aide desdits moyens les éléments de plancher aux éléments supports, un moyen de levage et de basculement monté oscillant autour d'un axe parallèle au bord longitudinal de l'élément de base du plancher, ce moyen étant susceptible d'accrocher un élément de plancher suspendu aux éléments supports, de l'en dégager, de l'amener par basculement au-dessus du plan des poutrelles de plancher, de le pousser sur lesdites poutrelles et de remettre en place les éléments de plancher sur les éléments supports par une manoeuvre inverse.

Selon une autre caractéristique de l'invention, les éléments supports latéraux sont constitués par des chemins de roulement en pente vers le côté où doivent être mis en place les éléments de plancher, le moyen prévu à chaque extrémité de l'élément de plancher pour coopérer avec l'élément support étant un galet, les chemins de roulement comportant une butée à leur extrémité inférieure.

Selon une autre caractéristique le moyen de levage et de basculement des éléments de plancher est constitué par deux glissières articulées aux extrémités de l'élément central et susceptibles d'être basculées autour de cet axe par un vérin de commande, un chariot pouvant coulisser le long de chacune desdites glissières, ce chariot portant un moyen d'accrochage d'un élément de plancher par coopération avec un moyen complémentaire prévu sur ledit élément de plancher et un moyen pour faire coulisser les deux chariots. Selon une autre caractéristique la longueur de la course du chariot dans la glissière est au moins égale à la largeur d'un élément de plancher.

Selon une autre caractéristique les glissières sont solidarisées avec la ridelle du côté correspondant et articulées autour de l'axe d'articulation de la ridelle, cette ridelle étant basculée par des vérins articulés à leur autre extrémité sur le bâti de la partie centrale. Selon une autre caractéristique le moyen pour faire coulisser chaque chariot est constitué par un vérin logé dans la glissière au voisinage du point d'articulation de celle-ci.

Selon une autre caractéristique, les surfaces des poutrelles support du plancher et de la ridelle sur lesquelles les éléments de plancher sont en appui pendant leur déplacement son constituées par des moyens antifriction tels que des galets.

L'invention sera décrite plus en détail ci-après avec référence au dessin ci-annexé dont la figure unique est une vue en élévation latérale schématique d'un mode de réalisation du dispositif conforme à l'invention pour la mise en place et le retrait des éléments de plancher d'un manège.

Dans le mode de réalisation préférentiel illustré, le manège comporte un élément central de base comprenant un plancher 1 ayant une largeur compatible avec la circulation sur route et une longueur, perpendiculairement au plan du dessin, égale à la largeur de la piste du manège. Ce plancher est porté par un bâti 2 qui porte également des parois d'extrémité, non représentées, perpendiculaires au plancher 1 et donc parallèles au plan de la figure. En général le dispositif est symétrique et le plancher de la piste du manège est déployé de part et d'autre de la partie centrale 1. Dans le dessin on n'a toutefois représenté que le cas, également possible, où la piste est réalisée sur un seul côté de l'emplacement de stockage des éléments de plancher. Sur les deux parois d'extrémité se faisant vis-à-vis sont fixés des chemins de roulement inclinés 3, parallèles et présentant à leur extrémité inférieure une butée 4.

Les éléments de plancher comportent de manière connue un corps porteur 5 dont la longueur perpendiculairement au plan de la figure est égale à la largeur de la piste et dont la largeur est par exemple de 1,10 mètre. Sur la surface supérieure du corps porteur est fixée une tôle 6 de manière que le plancher puisse constituer l'un des conducteurs d'alimentation des véhicules. Ces éléments de plancher sont stockés pendant le transport au-dessus de l'élément 1 en étant suspendus par des galets latéraux 7 entre les deux chemins de roulement 3 des deux parois d'extrémité. Les éléments de plancher portent également sur chacune de leurs deux faces d'extrémité un ergot 8 qui est utilisé pour leur manutention mais qui peut également servir, par coopération avec un moyen non représenté fixé à l'autre extrémité de chaque face latérale, à assurer la solidarisation des éléments de plancher mis en place.

Le plancher comporte d'autre part, de manière connue, un certain nombre de poutrelles parallèles 9 réparties sur toute la largeur de la piste et réglées de niveau pour recevoir les éléments de plancher 5. A leur extrémité voisine de la partie 1, des poutrelles 9 présentent un décrochement 10 destiné à recevoir la ridelle latérale 11 représentée en traits mixtes en position basculée dans ce décrochement. Cette ridelle est articulée sur le côté du châssis 2 par un axe 12 et son déplacement entre la position relevée représentée en traits tiretés et sa position basculée représentée en traits mixtes, est assuré par un ou plusieurs vérins 13 articulés entre un axe 14 solidaire de la ridelle 11 et un axe 15 porté par le bati 2. La ridelle 11 1 est constituée en général par des profilés qui prolongent les poutrelles 9 avec des entretoisements. Pour faciliter le déplacement des éléments de plancher 5 sur les poutrelles 9 et les profilés correspondants de la ridelle 11, la surface supérieure de ceux-ci est garnie de rouleaux 16 réalisés en général sous forme de chaînes à rouleaux.

Le dispositif de manutention proprement dit des éléments de plancher 5 est constitué par deux glissières constituées de préférence par un profilé en C qui sont articulées sur le même axe 12 que la ridelle 11 et solidarisées avec celle-ci aux deux extrémités de ladite ridelle 11 de façon à basculer avec celle-ci en passant à l'extérieur de la face terminale des éléments de plancher 5. Pour présenter une longueur suffisante sans gêner par leur présence les autres opérations de déploiement du manège, lesglis- sières sont constituées en deux parties de section en C, la base 17 et un prolongement 17' solidarisés ensemble par une charnière latérale 18 et un moyen de solidarisation correspondant sur la face opposée de la glissière. Les glissières (ensemble 17, 17') servent au guidage de chariots 19 portés par des galets 20, ces chariots portant sur un corps venant en saillie à travers la fente de la base 17 de la glissière et comportant une pince 21 constituée par deux butées élastiques articulées autour d'axes 22. Ces deux butées laissent entre elles un intervalle dans lequel peut venir se loger l'ergot 8 de la face latérale d'un élément de plancher. Le déplacement d'un chariot 19 est commandé par un vérin 23 logé dans la base 17 de la glissière.

Le fonctionnement du dispositif ci-dessus décrit est le suivant. A l'arrivée des éléments du manège sur le lieu d'implantation, le bâti 2 est mis de niveau puis les poutrelles 9 sont mises en place et calées de niveau. La glissière (ensemble 17-17') est déployée et solidarisée, si elle ne l'était déjà, avec la ridelle 11. Le chariot 19 se trouve dans la position représentée avec les pinces 21 enserrant l'ergot 8 du premier élément de plancher. Le vérin 23 est alors allongé de quelques centimètres pour faire échapper le galet 7 à la butée 4, puis les vérins 13 sont actionnés pour faire basculer vers l'extérieur la ridelle 11 et les glissières (ensemble 17 et 17') qui entraînent avec elles le premier élément de plancher 5 qui repose sur les galets 16 de la ridelle. A la fin du basculement lorsque la ridelle 11 se trouve logée dans le redan 10 des poutrelles 9, les galets 16 de la ridelle sont de niveau avec ceux des poutrelles 9. On allonge alors le vérin 23 pour faire passer l'élément de plancher des galets de la ridelle sur les galets des poutrelles 9, au moins jusqu'à ce que la ridelle 11 soit dégagée. On dégage alors les pinces 21 des ergots 8 et ramène les chariots 19 vers l'arrière pour le dégager dudit ergot puis ramène ensuite la ridelle 11, les glissières (ensemble 17, 17') et les chariots 19 à la position de départ en commandant convenablement les vérins 23 et 13 pour charger le deuxième élément de plancher 5 qui est descendu par gravité en appui sur la butée 4 et le cycle est recommencé avec ce deuxième élément de plancher 5 qui refoule le premier élément posé sur les poutrelles 9 et est solidarisé avec lui. Lorsque l'on pose l'avant dernier élément de plancher, le premier élément 5 est en butée à l'extrémité de la piste ce qui laisse entre l'avant dernier élément 5 et le plancher 1 seulement la place d'un élément 5. Au cours de la mise en place du dernier élément 5 on règle avec le vérin 23 son emplacement sur la ridelle 11 pour que son bord inférieur soit au contact du bord voisin de la partie de plancher 10 de manière qu'il vienne s'emboîter exactement dans l'espace libre.

Le repliement de la piste se fait par une manoeuvre inverse, les éléments de plancher 5 solidarisés entre eux étant ramenés en position d'enlèvement, c'est-à-dire avec le premier élément à enlever au-dessus de la ridelle, par déplacement de l'ensemble des éléments encore en place avec le vérin 23, le premier et le deuxième éléments 5 à enlever étant ensuite désolidarisés avant l'opération de remise en suspension du premier élément 5 qui refoule sur le chemin de roulement 3 les éléments de plancher 5 enlevés avant lui.

## Revendications

1. Un dispositif pour la mise en place et le retrait des éléments de plancher (5) d'un manège transportable sur remorque comportant un élément de base solidaire de la remorque formant la partie de base du plancher (1) de la piste avec aux extrémités frontales de cet élément de base deux éléments de parois verticales constituant en général la partie inférieure des piliers verticaux supportant la toiture du manège, des poutrelles (9) perpendiculaires étant disposées latéralement à partir de la partie de base du plancher (1) pour supporter les éléments de plancher (5), caractérisé en ce qu'il comporte sur la face intérieure de chaque élément de paroi verticale se trouvant aux extrémités de l'élément de base du plancher (1) un ou plusieurs éléments supports (3), les éléments de plancher (5) comportant, à chacune de leurs extrémités et au voisinage du bord destiné à être le plus éloigné de la partie de base du plancher (1), au moins un moyen (7) susceptible de coopérer avec l'élément support (3) susdit pour suspendre verticalement à l'aide desdits moyens (7) les éléments de plancher (5) aux éléments supports (3), un moyen de levage et de basculement monté oscillant autour d'un axe (12) parallèle au bord longitudinal de l'élément de base du plancher (1), ce moyen étant susceptible d'accrocher un élément de plancher (5) suspendu aux éléments supports (3), de l'en dégager, de l'amener par basculement au-dessus du plan des poutrelles (9) de plancher, de le pousser sur lesdites poutrelles et de remettre en place les éléments de plancher (5) sur les éléments supports par une manoeuvre inverse.

2. Un dispositif selon la revendication 1, caractérisé en ce que les éléments supports sont latéraux et constitués par des chemins de roulement (3) en pente vers le côté où doivent être mis en place les élements de plancher (5), le moyen prévu à chaque extrémité de l'élément de plancher (5) pour coopérer avec lesdits éléments supports étant un galet (7), les chemins de roulement (3) comportant une butée (4) à leur extrémité inférieure.

3. Un dispositif selon la revendication 1, caractérisé en ce que le moyen de levage et de basculement des éléments de plancher (5) est constitué par deux glissières (ensemble 17, 17') articulées aux extrémités de l'élément central du plancher (1) et susceptibles d'être basculées autour de cet axe (12) par un vérin (13) de commande, deux chariots (19) pouvant coulisser le long de chacune desdites glissières (ensemble 17, 17') chaque chariot (19) portant un moyen d'accrochage (21) d'un élément de plancher (5) par coopération avec un moyen complémentaire (8) prévu sur ledit élément de plancher (5) et un moyen (23) pour faire coulisser les deux chariots (19).

4. Un dispositif selon la revendication 3, caractérisé en ce que le moyen pour faire coulisser chaque chariot (19) est constitué par un vérin (23) logé dans la base (17) de chaque glissière.

5. Un dispositif selon l'une des revendications 3 et 4, caractérisé en ce que la longueur de la course de chaque chariot (19) dans chaque glissière (ensemble 17, 17') est au moins égale à la largeur d'un élément de plancher (5).

6. Un dispositif selon l'une des revendications 3 à 5, caractérisé en ce que les glissières (ensemble 17 et 17') sont solidarisées avec une ridelle 11 située du même côté de la remorque et articulée autour du même axe d'articulation (12), cette ridelle (11) étant basculée par les mêmes vérins (13) de commande articulés à leur autre extrémité sur le bâti (2) de la partie centrale du plancher (1 ).

7. Un dispositif selon la revendication 1, caractérisé en ce que les poutrelles (9) et la ridelle (11) sur lesquelles les éléments de plancher (5) sont en appui pendant leur déplacement comportent à leur partie supérieure des moyens antifriction tels que des galets (16).

## Patentansprüche

1. Vorrichtung zum Aufstellen und Abnehmen von Bodenelementen (5) eines auf einem Anhänger geführten tragbaren Karussells (manège) mit einem Basiselement, das formschlüssig mit dem der Basisteil des Bodens (1) der spurbildenden Anhänger verbunden ist, mit an den Stirnenden des Basiselements liegender zwei Wandelementen, die allgemein den unteren Teil der senkrechten, das Dach des Karussells tragenden Ständer ergeben, und mit Senkrechtträgern (9), die ausgehend von dem Basisteil des Bodens (1) seitlich angeordnet sind, um die Bodenelemente (5) zu tragen, dadurch gekennzeichnet, daß sie auf der Innenseite von jedem senkrechten Wandelement, das an den auslaufenden Enden des Basiselementes von Boden (1) liegt, ein oder mehrere Halteelemente (3) aufweist, daß die Bodenelemente (5) an jedem ihrer auslaufenden Enden und in der Nähe des Randes, der am weitesten vom Basisteil des Bodens (1) entfernt liegen soll, zumindest eine Einrichung (7) aufweist, die zum senkrechten Abhängen der Bodenelemente (5) an den Halteelementen mit dem Haltelement (3) zusammenarbeitet, daß eine Hebe- und Schwenkeinrichtung schwenkbar um eine Achse (12) parallel zur Längskante des Basiselementes des Bodens (1) angeordnet ist und diese Einrichtung mit einem an den Halteelementen (3) hängenden Bodenelement (5) in Eingriff kommt und es abhebt, worauf es durch eine Schwenkbewegung über die Ebene der Senkrechtträger (9) geführt sowie auf die Träger gedrückt wird und die Elemente (5) durch einen umgekehrten Ablauf wieder auf ihre Halteelemente gebracht werden.

2. Vorrichtung nach Anspruch 1, dadurch gekennzeichnet, daß die Halteelemente seitlich stehen und eine Führungsbahn (3) besitzen, die zu der Seite, wo die Bodenelemente (5) eingesetzt werden sollen, geneigt ist, wobei die an jedem auslaufenden Bodenelement (5) vorgesehene Einrichtung für das Zusammenarbeiten mit den Halteelementen als Rolle (7) ausgebildet ist und die Führungsbahn (3) an ihrem unteren Ende einen Anschlag (4) aufweist.

3. Vorrichtung nach Anspruch 1, dadurch gekennzeichnet, daß die Hebe- und Schwenkeinrichtung für die Bodenelemente (5) zwei Führungsbahnen (17, 17' als Einheit) aufweist, die an den Enden des Mittenbodenelementes (1) angelenkt sind und von einem Steuerhaber (13) um die Achse (12) geschwenkt werden können, und daß zwei Wagen (19) längs jeder Führungsbahn (17, 17') gleitend geführt werden, wobei jeder Wagen (19) eine Einhakeinrichtung (21) für ein Bodenelement (5) trägt, die mit einem auf dem Bodenelement vorgesehenen Gegenstück (8) zusammenarbeitet, und eine Einrichtung (23) aufweist, durch die beide Wagen gleitend geführt werden.

4. Vorrichtung nach Anspruch 1, dadurch gekennzeichnet, daß die Einrichtung zum Führen des Wagens (19) einen in der Basis (17) jeder Führungsbahn eingesetzten Heber (23) aufweist.

5. Vorrichtung nach einem der Ansprüche 3 und 4, dadurch gekennzeichnet, daß die Länge der Führung jedes Wagens (19) auf jeder Führungsbahn (17, 17') zumindest gleich ist der Breite eines Bodenelementes (5).

6. Vorrichtung nach einem der Ansprüche 3 bis 5, dadurch gekennzeichnet, daß die Führungsbahnen (17, 17') mit einer (Spriegel-) Wand (11) verbunden ist, die auf derselben Seite des Anhängers angeordnet und um dieselbe Achse (12) schwenkbar ist, wobei die Wand (11) von denselben Steuerhebern (13) geschwenkt werden kann, die am anderen Ende auf dem Gestell (2) des Bodenmittelteils (1) angelenkt sind.

7. Vorrichtung nach Anspruch 1, dadurch gekennzeichnet, daß die Träger (9) und die Wand (11), gegen die die Bodenelemente (5) während ihres Transportes anliegen, auf ihrem oberen Teil mit Gleiteinrichtungen wie Rollen (16) versehen sind.

## Claims

1. Apparatus for the emplacement and retrieval of the deck elements (5) of an amusement ride transportable on a trailer comprising a base element connected to the trailer forming the base portion of the trackway deck (1) with, at the front ends of said base element two vertical wall elements forming in-general the lower portion of the vertical posts supporting the amusement ride roofing, perpendicular beams (9) being disposed laterally from the base portion of the deck (1) for supporting the deck elements (5), characterized in that it comprises on the inner face of each vertical wall element which is at the ends of the base element of deck (1) one or several support elements (3), the deck elements (5) comprising, at each of their ends and in the vicinity of the edge which is to be the most remote from the base portion of deck (1), at least one means (7) for co-acting with the above mentioned support element (3) for suspending vertically with the assistance of said means (7) the deck elements (5) to the support elements (3), a lifting and swinging means pivotally mounted about an axis (12) parallel to the longitudinal edge of the base element of deck (1), said means being adapted for catching a deck element (5) suspended to the support elements (3), disengaging it therefrom, swinging it and bringing it above the plane of the deck beams (9), pushing it onto said beams and retrieving the deck elements (5) onto the support elements through a reverse action.

2. Apparatus according to claim 1, wherein the support elements are lateral and formed by rolling tracks (3) sloping to the side where the deck elements (5) have to be emplaced, the means foreseen at each end of the deck element (5) for co-acting with said support elements being a roller (7), the rolling tracks (3) comprising an abutment (4) at their lower end.

3. Apparatus according to claim 1, wherein the lifting and swinging means of the deck elements (5) is formed by two slideways (assembly 17, 17') pivoted at the ends of the central element of deck (1) and adapted for being swung about said axis (12) by a control jack (13), whereby two carriages (19) can slide along each of said slideways (assembly 17, 17'), each carriage (19) carrying a catching. means (21) of a deck element (5) through cooperation with a complementary means (8) provided on said deck element (5) and a means (23) for sliding the two carriages (19).

4. Apparatus according to claim 3, wherein the means for sliding each carriage (19) is formed by a jack (13) housed inside the base (17) of each slideway.

5. Apparatus according to one of claims 3 and 4, wherein the length of the stroke of each carriage (19) in each slideway (assembly 17, 17') is at least equal to the width of a deck element (5).

6. Apparatus according to one of claims 3 to 5, wherein the slideways (assembly 17 and 17') are connected by a rail member (11) situated on the same side of the trailer and pivoted about the same articulation axis (12), said member (11) being swung by the same control jacks (13) pivoted at their other end on the support frame (2) of the central portion of deck (1).

7. Apparatus according to claim 1, wherein the beams (9) and the rail member (11) on which bear the deck elements (5) during their displacement comprise at their upper portion antifriction means such as rollers (16).
